# EUROPÄISCHE PATENTSCHRIFT

(11) **EP 1 400 312 B1**
(45) Veröffentlichungstag und Bekanntmachung des Hinweises auf die Patenterteilung: **22.11.2006**
(21) Anmeldenummer: 03020460.6
(22) Anmeldetag: 15.09.2003
(51) Int. Cl.: B24D 13/16

(54) **Lamellenschleifscheibe mit Aussparungen am Umfang**
Sanding disc having pleated flaps with circumferential recesses
Disque de meulage à lamelles avec des évidements circonférentiels

(30) Priorität: 17.09.2002 DE 20214389 U
(43) Veröffentlichungstag der Anmeldung: 24.03.2004
(73) Patentinhaber: Rhodius Qualitäts-Schleifmittel GmbH & Co.KG, 56657 Burgbrohl (DE)
(72) Erfinder: Keuler, Josef, 53474 Bad Neuenahr-Ahrweiler (DE)
(74) Vertreter: Gritschneder, Martin

(56) Entgegenhaltungen:
- DE-A- 1 652 912
- US-A- 2 746 216
- US-A- 3 616 581
- US-A- 6 007 415
- US-B1- 6 277 012

## Beschreibung

Die Erfindung betrifft eine Lamellenschleifscheibe mit einem scheibenförmigen oder tellerförmigen Träger und mit Schleiflamellen, die sich schuppenartig überdeckend auf dem Träger angeordnet sind, wobei der Umfang der Schleifscheibe kreisförmig mit Aussparungen auf dem Umfang ist, so dass der Außenumfang der Schleifscheibe im Bereich der Aussparungen von einer Kreisform nach innen abgesetzt ist.

Lamellenschleifscheiben dieser Art werden zum flächigen Bearbeiten von Metall und Stein auf hochtourigen Handmaschinen eingesetzt.

Aus US-A-6 007 415 ist eine Schleifscheibe mit Sichtaussparungen am Umfang bekannt. Soweit in dieser Druckschrift Lamellenschleifscheiben dargestellt sind (Figuren 12 und 13), sind die Aussparungen kreisförmige Öffnungen, die vom Rand der Schleifscheibe beabstandet sind.

Aus US-A-3 616 581 ist eine Lamellenschleifscheibe bekannt, bei der sich die Lamellen nur ganz geringfügig an ihrem inneren Ende überlappen. Die äußeren Enden der Lamellen liegen auf einer Kreislinie und sind abgerundet, so dass zwischen den einzelnen Lamellen jeweils eine sich zum Zentrum hin verengende Aussparung besteht. Die Trägerscheibe ist ebenfalls kreisförmig.

Aus US-A-6 277 012 ist eine Aufnahme für eine Schleifscheibe bekannt, wobei die Schleifscheibe von einer Stützplatte gehalten wird. Sowohl die Stützplatte als auch die Schleifscheibe haben segmentförmige Aussparungen auf dem Umfang und innenliegende Sichtöffnungen. Die Aufnahme ist so ausgebildet, dass die Stützplatte und die Schleifscheibe nur so eingespannt werden können, dass die Sichtöffnungen fluchten. Es ist angegeben, dass die Aufnahme auch für Lamellenschleifscheiben geeignet ist.

Lamellenschleifscheiben sind aus DE-U-92 05 471, DE-A-40 31 454, DE-A-44 30 229 und WO 99/16583 bekannt. Der scheibenförmige oder tellerförmige Träger ist dabei jeweils kreisförmig.

Schleif- und Trennscheiben, bei denen körniges Schleifmaterial unmittelbar auf den scheiben- oder tellerförmigen Träger aufgebracht ist und bei denen Sichtaussparungen vorgesehen sind, sind aus DE-A-1 652 912, DE-U-298 02 791 und WO 00/35634 bekannt. Der scheiben- oder tellerförmige Träger ist dabei mit einer Schleifmittelschicht belegt. Die Sichtaussparungen sind kreisförmige Durchbrechungen des Trägers oder am Umfang vorgesehene Einschnitte mit abgerundeten Flanken.

Die Aufgabe der Erfindung besteht in einer Lamellenschleifscheibe, die es ermöglicht, den Erfolg des Schleifens auf der Werkstückoberfläche laufend zu verfolgen.

Erfindungsgemäß wird diese Aufgabe durch eine Lamellenschleifscheibe der eingangs genannten Art gelöst, bei der die Tiefe der Aussparungen etwas kleiner ist als die radiale Erstreckung der Schleiflamellen, so dass die Aussparungen nicht bis zu dem von den inneren Enden der Schleiflamellen gebildeten Teilkreis reichen und trotz der Aussparungen der gesamte Umfang der Schleifscheibe mit Schleiflamellen belegt ist.

Die Aussparungen können insbesondere die Form eines Kreisabschnitts oder Segments haben. Die Tiefe der Aussparungen kann beispielsweise 20 bis 30 % des Radius des Trägers betragen.

Vorzugsweise sind zwei einander diametral gegenüberliegende Aussparungen vorgesehen.

Die erfindungsgemäße Lamellenschleifscheibe kann unter Verwendung eines Trägers aus einem mehrlagigen Faserstoffträger, z.B. Glasgewebe und Jute, aus metallischen Werkstoffen, z.B. Eisen oder Aluminium, oder aus Kunststoff hergestellt werden. Der Träger wird in einer halbautomatischen Maschine, wie sie für die Herstellung von Lamellenschleifscheiben üblich ist, aufgelegt. Auf eine Seite des Trägers wird ein Kleber (Ein- oder Zweikomponentenkleber), z.B. ein Epoxidkleber, aufgetragen. Dann werden die Lamellen eingesetzt, abgeschnitten und angedrückt. Eine Mehrzahl derartiger halbfertiger Lamellenschleifscheiben wird auf einem Dorn von z.B. 500 mm Länge gestapelt und bei ca. 120°C für 4 bis 5 Stunden ausgehärtet. Schließlich werden noch zwei einander gegenüberliegende, segmentförmige Aussparungen abgeschnitten.

Zur Herstellung einer Stabform wird nur eine Linearbewegung des Trägers benötigt.

Ein Ausführungsbeispiel der Erfindung wird nachfolgend anhand der Zeichnung erläutert. Es zeigt:
- Fig. 1: in Draufsicht eine Lamellenschleifscheibe mit Kreisform und zwei segmentförmigen Aussparungen

Die in Figur 1 gezeigte Lamellenschleifscheibe weist einen tellerförmigen Träger 10 mit einem ebenen Randbereich 12 und einem vertieften oder gekröpften Innenbereich 14 auf, wobei sich in der Mitte des Innenbereichs 14 eine Einspannbohrung 16 befindet, mit der die Lamellenschleifscheibe auf dem Einspannzapfen eines Winkelschleifers festgespannt werden kann.

Der ebene Randbereich 12 ist mit einer Vielzahl von Lamellen 20 bestückt, die sich schuppenartig überlappen, so dass immer nur der einige Millimeter breite Endbereich jeder Lamelle 20 freiliegt. Der in Drehrichtung davor liegende Teil wird von der vorausgehenden Lamelle 20 überdeckt. Die einzelnen Lamellen 20 bestehen aus einem textilen Grundgewebe, auf das ein körniges Schleifmittel aufgebracht ist. Die Lamellen 20 haben eine radiale Erstreckung von etwa 20 bis 60%, z.B. 40%, des Durchmessers der Lamellenschleifscheibe.

Die Lamellenschleifscheibe hat zwei gegenüberliegende segmentförmige Aussparungen 30. Die Aussparungen 30 werden dadurch hergestellt, dass zwei gegenüberliegende Randbereiche der ursprünglich kreisförmigen Lamellenschleifscheibe geradlinig abgeschnitten werden. Dazu wird die Scheibe über die Mittelbohrung auf einem Rolltisch zentriert und zwischen zwei in einem bestimmten Abstand auf einer Welle aufgespannten Diamanttrennscheiben durchgeschoben und dabei rechts und links abgetrennt. Der Scheibenabstand wird über Zwischenstücke dem entsprechenden Scheibendurchmesser angepasst: z.B. Durchmesser 115, Abstand: 82 mm. Die radiale Tiefe der Aussparungen 30 ist um etwa 6 mm kleiner als die radiale Erstreckung der Lamellen 20, so dass der Umfang der fertigen Lamellenscheibe durchgehend mit Lamellen 20 bestückt ist, wobei die Lamellen im Bereich der Aussparungen 30 jedoch unterschiedliche Längen haben und in der Mitte der Aussparungen 30 die radiale Erstreckkung nur etwa 6 mm beträgt.

In der Handhabung unterscheidet sich die erfindungsgemäße Lamellenschleifscheibe nicht von üblichen vollständig kreisförmigen Lamellenschleifscheiben. Es hat sich gezeigt, dass bei der erfindungsgemäßen Lamellenschleifscheibe durch die hohen Rotationsgeschwindigkeiten von 80 m/s (12.200 U/min bei einer 125er Lamellenschleifscheibe) Vibrationen und die Gefahr eines Einhakens am Werkstück nicht besteht.

Die segmentförmigen Aussparungen bzw. die Bereiche, in denen der Radius der Lamellenschleifscheibe kleiner ist, geben in schneller Folge jeweils kurzzeitig die Sicht auf das Werkstück frei, so dass der Fortgang der Schleifarbeit kontinuierlich verfolgt werden kann.

## Patentansprüche

1. Lamellenschleifscheibe mit einem scheibenförmigen oder tellerförmigen Träger (10) und mit Schleiflamellen (20), die sich schuppenartig überdeckend auf dem Träger (10) angeordnet sind, wobei der Umfang der Schleifscheibe kreisförmig mit Aussparungen (30) auf dem Umfang ist, so dass der Außenumfang der Schleifscheibe im Bereich der Aussparungen (30) von einer Kreisform nach innen abgesetzt ist, **dadurch gekennzeichnet,**
- **dass** die Tiefe der Aussparungen etwas kleiner ist als die radiale Erstreckung der Schleiflamellen (20), so dass die Aussparungen (30) nicht bis zu dem von den inneren Enden der Schleiflamellen (20) gebildeten Teilkreis reichen und trotz der Aussparungen (30) der gesamte Umfang der Schleifscheibe mit Schleiflamellen (20) belegt ist.

2. Lamellenschleifscheibe nach Anspruch 1, **dadurch gekennzeichnet, dass** die Aussparungen (30) die Form von Kreisabschnitten oder Segmenten haben.

3. Lamellenschleifscheibe nach Anspruch 1 oder 2, **dadurch gekennzeichnet, dass** mindestens ein Paar von diametral gegenüberliegenden Aussparungen (30) vorgesehen ist.

## Claims

1. Flapped grinding wheel with a disk-shaped or plate-shaped support (10) and with grinding flaps (20) which are arranged imbricated on the support (10), wherein the periphery of the grinding wheel is circular with cropped sections (30) on the periphery, with the result that the outer periphery of the grinding wheel in the area of the cropped sections (30) is inwardly offset from a circular shape, **characterized in that**
- the depth of the cropped sections is somewhat smaller than the radial extent of the grinding flaps (20) with the result that the cropped sections (30) do not extend as far as the pitch circle formed by the inner ends of the grinding flaps (20) and despite the cropped sections (30) the entire periphery of the grinding wheel is covered with grinding flaps(20).

2. Flapped grinding wheel according to claim 1, **characterized in that** the cropped sections (30) take the form of segments of a circle.

3. Flapped grinding wheel according to claim 1 or 2, **characterized in that** at least one pair of diametrically opposed cropped sections (30) is provided.

## Revendications

1. Outil de meulage à lamelles ayant un support sous forme de disque ou d'assiette (10) et des lamelles abrasives (20), qui sont disposées sous forme de paillettes en recouvrement sur le support (10), la périphérie de l'outil de meulage étant de forme circulaire avec des évidements (30) sur la périphérie, de telle sorte que le pourtour externe de l'outil de meulage soit décalé vers l'intérieur de la forme circulaire dans le domaine des évidements (30), **caractérisée en ce que**:
- la profondeur des évidements est quelque peu plus petite que l'extension radiale des lamelles abrasives (20), de telle sorte que les évidements (30) ne parviennent pas jusqu'au cercle partiel formé par les extrémités internes des lamelles abrasives (20) et qu'en dépit des évidements (30), le pourtour tout entier de l'outil de meulage soit muni de lamelles abrasives (20).

2. Outil de meulage à lamelles selon la revendication 1, **caractérisé en ce que** les évidements (30) ont la forme de sections circulaires ou de segments.

3. Outil de meulage à lamelles selon la revendication 1 ou 2, **caractérisé en ce que** l'on prévoit au moins une paire d'évidements diamétralement opposés (30).
